# EUROPÄISCHE PATENTSCHRIFT

(11) **EP 1 616 682 B1**
(45) Veröffentlichungstag und Bekanntmachung des Hinweises auf die Patenterteilung: **02.05.2007**
(21) Anmeldenummer: 05105783.4
(22) Anmeldetag: 29.06.2005
(51) Int. Cl.: B27J 1/00

(54) **Bambusrohrabschnitt mit künstlichem Knoten sowie Verfahren zu seiner Herstellung**
Length of bamboo cane having artificial knot and method for its manufacture
Tronçon de canne de bambou avec noeud artificiel et procédé pour sa fabrication

(30) Priorität: 13.07.2004 DE 102004033833
(43) Veröffentlichungstag der Anmeldung: 18.01.2006
(73) Patentinhaber: Schmidmeier, Alexander, 7524 Zuoz (CH)
(72) Erfinder: Schmidmeier, Alexander, 7524 Zuoz (CH)
(74) Vertreter: Alber, Norbert

(56) Entgegenhaltungen:
- US-A- 1 552 954
- US-A- 5 433 805
- PATENT ABSTRACTS OF JAPAN Bd. 018, Nr. 514 (M-1680), 28. September 1994 (1994-09-28) -& JP 06 179204 A (MITSUMASA MORI), 28. Juni 1994 (1994-06-28)

## Beschreibung

### I. Anwendungsgebiet

Die Erfindung betrifft einen Bambusrohrabschnitt mit künstlichem Knoten.

### II. Technischer Hintergrund

Bambus wird aufgrund seiner hohen Elastizität und Stabilität, vor allem in Asien, in vielfältigster Weise als konstruktives Element eingesetzt, vom Erstellen kirchturmhoher Baugerüste bis zur Verwendung als Material für Sitzmöbel und Geschirr.

Auch in Europa wird Bambus, vor allem für die Herstellung von Sitzmöbeln, Bettgestellen und ähnlichem eingesetzt.

Dabei besteht grundsätzlich das Problem, dass der Feuchtigkeitsgehalt, wie ihn das Bambusrohr während des Wachstums besitzt, nämlich etwa 55 bis 110 Gewichts-%, nach dem Abschneiden des Rohres und der Beendigung der kapillarer Wasserzuführung aus dem Wurzelwerk auf die Luftfeuchtigkeit der Umgebung absinkt. Während im asiatischen Raum augrund der meist sehr hohen Luftfeuchtigkeit dieser Unterschied nur vereinzelt zur Rissbildung des Bambusrohres führt, reißen solche Rohre beim Transport nach Europa oder Nordamerika und vor allem beim Einsatz in zentralbeheizten oder klimatisierten Räumen fast regelmäßig, aufgrund der dann bestehenden sehr hohen Feuchtedifferenz.

JP-A-06179204 offenbart ein Verfahren zum Verhindern von Rissbildung in einem Bambusrohrabschnitt.

Zwar wird durch Rissbildung auch die Stabilität des Bambusrohres beeinträchtigt, jedoch ist dies nicht der ausschlaggebende Nachteil, sondern die verschlechterte optische Wirkung, wenn das Bambusrohr als Konstruktionsmaterial für relativ hochwertige Möbel verwendet wurde.

Da das Bambusrohr einen geschlossenen, runden Querschnitt besitzt, und in Längsrichtung in unregelmäßigen Abständen von schottartigen Querwänden (Knoten) abgeteilt wird, können die aus der Behandlung von zu Brettern verarbeitetem Massivholz bekannten Methoden der Rissvermeidung (schichtweises Verleimen der Massivholz-Ebenen in winkliger Faserrichtung zueinander) nicht zur Rissvermeidung eingesetzt werden. Denn einerseits ist Bambus rein biologisch gesehen nicht eine Holzart, sondern ein Riesengras und auch davon abgesehen bestehen fast gegenläufige Verhaltensweisen in physikalischer Hinsicht:

Während Holz die Leitzellen zum Flüssigkeitstransport, vor allem in den Außenbereichen direkt unter der Rinde, und daher ein Baumstamm im Außenbereich den höchsten und im Kernbereich den niedrigsten Feuchtigkeitsgehalt aufweist, ist es bei Bambus genau umgekehrt: Im äußeren Drittel des Rohres befinden sich die Stützzellen, die dem Bambus seine Festigkeit geben, während nach Innen die Leitzellen und Speicherzellen für das aufzunehmende Wasser mit den enthaltenen Aufbaustoffen folgen. Demzufolge verhalten sich die beiden Stoffe absolut ungleich, zumal noch hinzukommt, dass das physikalische Verhalten des Bambus aufgrund der Hohlkonstruktion mit den in axialer Richtung vorhandenen Querwänden nochmals völlig anders ist.

Zusätzlich ist der Feuchtigkeitsgehalt von Bambusrohren beim Schnitt nicht nur grundsätzlich höher als bei Holz, sondern schwankt auch sehr viel stärker in Abhängigkeit vom Standort, momentanem Klima und, betrachtet in Querschnittsrichtung des Bambusrohres als auch in axialer Längsrichtung, von der Größe.

Ein besonderes Problem bei der Verwendung von Bambus vor allem in Europa stellen dabei die schottartigen Querwände, die sogenannten Knoten, des Bambusrohres dar:

Der auch in seinem Durchmesser bei schwankender Umgebungsfeuchtigkeit sich stark ändernde Bambus schrumpft bzw. dehnt sich im Bereich des Knotens weniger als im Bereich der übrigen Rohrabschnitte, da sich die durchgehende Schottwand der Durchmesser-Reduzierung des hohlen Rohres entgegenstellt, weshalb naturbelassene Knoten häufig mit für die Rissbildung verantwortlich sind. Aus diesem Grund werden vor der Verarbeitung von Bambus vor allem bei der Möbelherstellung die Knoten in der Regel entfernt, z. B. durch Ausfräsen oder Durchschlagen der Querwände.

Zum anderen ist es bei der Verwendung von Bambus als konstruktives Element, vor allem im Möbelbau, häufig notwendig, genau am stirnseitigen Ende des benötigten Bambus-Rohrabschnittes einen Knoten, also eine zumindest optisch verschließende Querwand zu haben. Wenn dies an beiden Enden eines Abschnittes mit vorgegebener Länge benötigt wird, ist es sehr aufwendig, wenn nicht gar unmöglich, ein Bambusrohr zu finden, welches einerseits den gewünschten Außendurchmesser besitzt und andererseits zwei Knoten in genau dem gewünschten Abstand zueinander aufweist.

### III. Darstellung der Erfindung

### a) Technische Aufgabe

Die Aufgabe der vorliegenden Erfindung besteht deshalb darin, einen Bambus-Rohrabschnitt zur Verfügung zu stellen, der an zwei definierten Stellen im richtigen Abstand zueinander jeweils einen bambustypischen Knoten im Form einer schottartigen Querwand aufweist, sowie ein Verfahren zur Herstellung eines solchen Rohrabschnittes zur Verfügung zu stellen.

### b) Lösung der Aufgabe

Diese Aufgabe wird durch die Merkmale der Ansprüche 1, 8, 11 und 15 gelöst. Vorteilhafte Ausführungsformen ergeben sich aus den Unteransprüchen.

Durch das künstliche Setzen eines Knotens in einem Bambusrohr ist es möglich, einen Abschnitt eines Bambusrohres mit vorgegebener Länge zu schaffen, der an beiden Stirnseiten jeweils am Ende durch einen Knoten verschlossen ist.

Dies erreicht man, indem der Abschnitt auf die gewünschte Länge zugeschnitten wird, auch wenn sich an wenigstens einem stirnseitigen Ende unmittelbar kein natürlicher Knoten des Bambusrohres befindet. Auch die im Verlauf des Rohres vorhandenen Knoten werden in der Regel für den Trocknungsvorgang alle entfernt. Am anderen Ende kann ein natürlicher Knoten belassen werden oder auch dort ein künstlicher Knoten gesetzt werden. An dieser Endstelle wird z.B. nach dem Trocknen des Rohres ein Knoten künstlich gesetzt.

Als künstlich gesetzter Knoten, also Schottwand, wird entweder bewusst ein Fremdmaterial, insbesondere in Kreisform, z. B. aus Holz, insbesondere mit Faserrichtung quer zur Hauptebene der Schottwand, oder aus gepressten und verklebten Holzpartikeln, oder aus Metall, insbesondere Edelstahl oder Aluminium oder Glas, Stein oder Kunststoff verwendet, oder eben ein natürlich gewachsener Knoten desselben oder eines anderen Bambusrohres.

Der künstlich gesetzte Knoten wird dabei - im einfachsten Fall - plan auf die Stirnfläche des auf Länge geschnittenen Rohrabschnittes aufgesetzt, sondern in der Regel jedoch ins Innere des offenen stirnseitigen Endes des Abschnittes eingesetzt und verankert.

Im häufigsten Fall wird dabei angestrebt, den künstlich gesetzten Knoten als natürlich an dieser Stelle gewachsenen Knoten erscheinen zu lassen. Zu diesem Zweck wird der künstlich zu setzende Knoten aus einem natürlich gewachsenen Knoten eines Bambusrohres, vorzugsweise eines anderen Bambusrohres, verwendet. Der als künstliche Knoten verwendete Ausgangsknoten soll dabei etwa den gleichen Außendurchmesser wie die Applizierungsstelle des Rohr-Abschnitts aufweisen, jedoch mindestens dessen Wandstärke, vorzugsweise eine größere Wandstärke.

Das Befestigen erfolgt vorzugsweise dadurch, dass von der Stirnseite des Rohrabschnittes an der Applizierungsstelle der Innendurchmesser durch Auffräsen oder Aufbohren vergrößert - auch um die Rissneigung des Rohres zu minimieren - und eine exakt runde Kontur vorgeformt wird, vorzugsweise mit einer rechtwinkligen, stirnseitigen Endfläche als Anschlag.

Von der Wandstärke des Rohrabschnittes wird dabei mindestens 30%, besser ca. 50%, insbesondere sogar mehr als 50% der Wandstärke des Ausgangsrohres entfernt.

Um eine etwa gleich bleibende Restwandstärke, allein schon aus optischen Gründen, beim Ausgangsrohr zu gewährleisten, werden als Rohrabschnitt hierfür nur Rohre verwendet, bei denen der Außenumfang, insbesondere an der Applizierungsstelle, um höchstens 15%, insbesondere höchstens 10%, insbesondere höchstens 5% von der Kreisform abweicht.

In eine solche Ausfräsung wird ein gewachsener Knoten eingesetzt, von dessen äußerer Wandstärke der äußere Umfangsbereich entfernt wurde, und zwar wiederum um mindestens 30%, besser ca. 50%, besser mehr als 50%, insbesondere mehr als 60% der Wandstärke. Die Entfernung der Außenbereiche des als künstlich gesetzten Knotens zu verwendenden natürlich gewachsenen Knotens bewirkt auch, dass die Rissneigung, bedingt durch das unterschiedliche Schrumpfungsverhalten der Außenbereiche eines Bambusrohres gegenüber den weiter innen liegenden Bereichen, abnimmt und dadurch eine höhere Wahrscheinlichkeit besteht, dass der mit dem künstlich gesetzten Knoten ausgestattete Rohrabschnitt in der Zukunft nicht reißen wird.

Natürlich bleibt das Problem bestehen, dass der Rohrabschnitt, in welchem der künstlich zu setzende Knoten eingesetzt wird, und insbesondere die davon bestehenden Außenumfangsbereiche, anders schrumpfen als der künstlich gesetzte Knoten.

Allerdings ist beim Einsetzen des künstlichen Knotens sowohl der zu setzende Knoten als auch der Rohrabschnitt, in den dieser eingesetzt wird, bereits vorzugsweise auf eine relativ geringe Restfeuchte herabgetrocknet, so dass die Wahrscheinlichkeit eines weiteren Schrumpfens und Reißens relativ gering ist.

Beim Heruntertrocknen war zwar die Durchmesserabnahme bei dem Ausgangsknoten aufgrund der starren Schottwand geringer als bei dem zu bearbeitenden Rohrabschnitt, bei dem vorher in der Regel die Schottwände durchstoßen wurden, jedoch werden die zueinander passenden Durchmesser von zu setzendem Knoten und Rohrabschnitt erst nach dem Heruntertrocknen passend zueinander ausgewählt.

Selbst zukünftige unterschiedliche Schrumpfung kann jedoch unter Umständen ausgeglichen werden durch ein radiales Spiel zwischen dem Außenumfang des künstlich zu setzenden Knotens und dem Innenumfang der Ausnehmung des Rohrabschnittes, der durch ein möglichst elastisches Bindemittel bzw. einen Kleber, der ohnehin zur Fixierung verwendet wird, ausgeglichen wird. Aus diesem Grund sollte die Klebefuge auch eine radiale Dicke von 0,1 mm bis 0,9 mm, insbesondere von 0,3 mm bis 0,6 mm, betragen.

Insbesondere ist ebenso wichtig, dass der als künstlich zu setzender Knoten vorgesehene natürliche Knoten vorher langsam, mindestens über zehn Tage, vorzugsweise über mindestens zwei Wochen oder gar drei Wochen, auf die Endfeuchte beim Applizieren heruntergetrocknet wird, und diese Endfeuchte um maximal 10 Gewichts-%, insbesondere max. 8 Gewichts-%, insbesondere max. 3 Gewichts-% von der Feuchtigkeit des Rohrabschnittes, in welchen appliziert wird, zum Applizierungszeitpunkt abweicht.

Ebenfalls zur Verminderung der Rissneigung wird der als künstlich zu setzender Knoten vorgesehene natürliche Knoten für den Vorbehandlungsprozess, vor allem die Trocknung, in Form eines Rohrstückes von mindestens 3 cm Länge, besser 5 cm Länge, besser 8 cm Länge aus einem Rohr herausgeschnitten und erst nach dem Trocknen, vorzugsweise jedoch vor dem Abnehmen der Außenumfangsbereiche, was in der Regel mittels Drechseln geschieht, auf seine endgültige axiale Länge geschnitten, die in der Regel 1 bis 3 cm, insbesondere nur 1 bis 2 cm, beträgt.

Das Einkleben wird durch Hineinschieben des künstlich zu setzenden Knotens bis auf den Endanschlag der Ausfräsung im Rohrabschnitt erleichtert. Anstelle der rechtwinkligen Ausnehmung kann jedoch auch eine konische Ausnehmung gewählt werden mit der Folge, dass auch der Außenumfang des zu applizierenden Knotens analog konisch gestaltet ist, und demzufolge durch die Tiefe des Einsetzens die Breite der Klebefuge gezielt bestimmt werden kann.

Allerdings ist bei einer solchen konischen Klebefuge anschließend ein Egalisieren der Stirnfläche von künstlich gesetztem Knoten und Rohrabschnitt durch starkes Verschleifen etc. notwendig, während bei einer zylindrischen Ausfräsung die axialen Längen nach dem Einsetzen des künstlich gesetzten Knotens in der Regel endseitig auf der Stirnfläche fluchten, und nur zum Zwecke der optischen Angleichung ein Verschleifen sowohl über die Klebefuge hinweg, und in der Folge vorzugsweise auch der Schottwandfläche des künstlich gesetzten Knotens, erfolgt.

Um die relativ breite Klebefuge optisch möglichst verschwinden zu lassen, werden dem Kleber- bzw. Füllermaterial Farbzusätze zugesetzt, die der Farbe der miteinander zu verklebenden Teile entsprechen.

Wird als künstlicher Knoten dagegen kein natürlich gewachsener Knoten eines Bambusrohres, sondern ein Fremdmaterial, insbesondere in Form einer Scheibe, insbesondere mit gleich bleibender Dicke, verwendet, so kann dabei selbst das Ausnehmen des Innenumfanges des Rohrabschnittes unterbleiben. Durch einfache Anpassung der Außenkontur der Scheibe an die Innenkontur des Rohrabschnittes an der gewünschten Applikationsstelle kann die Scheibe in den Rohrabschnitt eingesetzt und dort durch Verkleben, Vernageln oder Verdübeln fixiert werden, in der Regel leicht vom freien Ende des Rohrabschnittes zurückversetzt, um die Schottwand eines natürlichen Knotens zu simulieren. Im Prinzip ist dies auch möglich, wenn ein natürlich gewachsener Bambusknoten hierfür verwendet wird, jedoch ergibt sich in der Summe dann unter Umständen eine größere als die ursprünglich vorhandene Wandstärke des Rohrabschnittes 1.

Der bei einem natürlichen Knoten vorhandene gerundete Übergang zwischen der Schottwand und dem Innenumfang der Rohrwandung kann angenähert erreicht werden, indem die dabei als künstlicher Knoten zu verwendenden Scheiben ebenfalls randseitig eine Aufwölbung aufweisen. Diese wird zwar durch Abnahme des Außendurchmessers zwecks Anpassung an den Innendurchmesser etwas reduziert, würde aber hierdurch nicht vollständig beseitigt werden. Auch eine Verrundung dieses Überganges durch ein formbares Füllmaterial, wie Holzkitt oder ähnliches, in der entsprechenden Einfärbung, wäre möglich.

Dies würde auch eine allzu genaue Anpassung der Außenkontur der Scheibe an die Innenkontur des Rohres überflüssig machen, da vorhandene Fugen durch den Kitt, der vorzugsweise dauerelastisch sein muss, überdeckt wird. Auch ein Vernageln oder Verdübeln könnte von der Innenseite her, also vom Randbereich der Scheibe aus in den Innenumfang des Rohrabschnittes hinein, erfolgen, wobei auch diese Vernagelung bzw. Verdübelung von einem Fugenkitt überdeckt und anschließend unsichtbar wäre.

Sofern ein auf der Außenumfangsfläche des Rohrabschnittes umlaufende Fuge akzeptabel ist, kann ein natürlich gewachsener, herausgetrennter Knoten eines Bambusrohres auch stirnseitig plan als Ende des zu präparierenden Rohrabschnittes aufgesetzt und durch Verkleben, Verdübeln oder Vernageln fixiert werden. Dies hat den Vorteil, dass die natürliche Aufwölbung eines Knotens im Bambusrohr auf der Außenumfangsfläche erhalten bleibt. Als Nachteil stimmen die Außendurchmesser des verwendeten Ausgangsknotens und der des angrenzenden Rohrabschnittes in der Regel nicht genau überein, und müssen durch Verschleifen oder andere Egalisierungsmaßnahmen aneinander angeglichen werden, was die Oberflächenstruktur beeinträchtigt.

### c) Ausführungsbeispiele

Ausführungsformen gemäß der Erfindung sind im Folgenden beispielhaft näher beschrieben. Es zeigen:
- Fig. 1:: ein natürlich gewachsenes Bambusrohr mit dem gewünschten Abschnitt,
- Fig. 2:: die vorbereitete Applizierungsstelle,
- Fig. 3:: verschiedene künstlich zu setzende Knoten,
- Fig. 4:: eine alternative Methode der Applizierung, und
- Fig. 5:: eine weitere Methode der Applizierung.

Fig. 1 zeigt die Ausgangssituation: Aus einem Bambusrohr 1 wird ein bestimmter Zwischenabschnitt benötigt, dessen Länge in axialer Richtung 10 das Maß 16 betragen soll, der an seinen beiden stirnseitigen Enden durch einen Knoten 2a, b..., also dessen Schottwände 11, verschlossen werden soll und darüber hinaus einen bestimmten Außendurchmesser aufweisen soll, weshalb die axiale Position im gesamten Bambusrohr 1, aus welchem der gewünschte Abschnitt herausgetrennt werden muss, grob vorgegeben ist, da das Bambusrohr über seine Länge ja einen leicht konischen Querschnitt besitzt.

Die genaue Axialposition innerhalb des Bambusrohres 1, aus welchem der Abschnitt mit der Länge 16 herausgetrennt werden soll, kann daher in der Regel so gewählt werden, dass die eine Stirnseite, in Fig. 1 die linke Stirnseite, durch einen dort natürlich vorhandenen Knoten 2a und dessen Schottwand 11 wunschgemäß verschlossen ist.

Am anderen Ende des Abschnittes mit der vorgegebenen Länge 16 befindet sich jedoch in aller Regel gerade kein solcher natürlicher Knoten 2c, sondern an einem der stirnseitigen Enden ist das Rohr 1 offen und muss durch einen künstlich gesetzten Knoten 2' dort verschlossen werden. In der Praxis wird jedoch der an einem Ende natürlich vorhandene Knoten 2a häufig ebenfalls entfernt, indem dessen Schottwand 11 durchstoßen wird, um beim Trocknen der Rohre keine Rissbildung durch die vorhandene Schottwand zu bewirken. Die durchstoßene Schottwand wird anschließend ersetzt durch einen an dieser Stelle ebenfalls künstlich gesetzten Knoten, was den Vorteil hat, dass an dieser Stelle zusätzlich auch die Außenumfangsgestaltung eines natürlichen Knotens, also die Aufwerfung des Außenumfanges, vorhanden ist.

Das Setzen eines künstlichen Knotens 2' wird anhand der folgenden Figuren dargestellt:

Dabei zeigen die Figuren 2 den Ablauf, mittels dem ein natürlich gewachsener Knoten 2b desselben oder eines anderen Bambusrohres 1' als künstlich gesetzter Knoten 2' im gewünschten Bambusrohr 1, also dessen Abschnitt mit der Länge 16, als Verschluss gesetzt wird:

Fig. 2a zeigt, dass als künstlich zu setzender Knoten 2' ein natürlich gewachsener Knoten 2b eines Rohres 1' gewählt wird, dessen ursprünglicher, natürlicher Außendurchmesser gleich groß oder sogar etwas größer ist als der Außendurchmesser des Rohres 1 an der Applizierungsstelle und/oder vor allem dessen Wandstärke 8 gleich groß oder größer als die Wandstärke 8' an der Applizierungsstelle ist. Ein solcher natürlich gewachsener Knoten 2b wird aus einem Rohr 1' als Abschnitt herausgetrennt, der deutlich länger ist als die zur Erhaltung der Schottwand 11 benötigte axiale Länge, nämlich als Rohrstück von 3 cm bis 10 cm Länge.

In dieser Form als Abschnitt 1' wird der Ausgangsknoten 2b langsam heruntergetrocknet, damit zum Zeitpunkt des Einsetzens dieses Knotens 2b in das Rohr 1 die beiden Teile zum einen in etwa den gleichen Feuchtigkeitsgehalt aufweisen, zum anderen dieser Feuchtigkeitsgehalt in etwa dem Feuchtigkeitsgehalt des späteren Einsatzortes des fertigen Bauteils entspricht.

Hierfür werden die beiden Teile - nach dem Trocknen auf die Endfeuchte - mechanisch vorbereitet wie in Fig. 2b dargestellt:

Der künstlich zu setzende Knoten 2' wird in axialer Richtung soweit gekürzt, dass im wesentlichen nur der Bereich der Schottwand 11' mit den anschließenden Übergängen in den konischen Innendurchmesser übrig bleibt, also auf eine axiale Länge von 1 bis 2 cm. Ferner werden - wie in den Figuren 2 in der linken Bildhälfte dargestellt - die äußeren Wandbereiche der ursprünglichen Wandstärke 8 des Ausgangsknotens 2b entfernt, beispielsweise durch Drechseln oder Schleifen, so dass die Hälfte oder weniger als die Hälfte der ursprünglichen Wandstärke 8 übrig bleiben, und der resultierende Außendurchmesser 9 eine exakte Kreiskontur besitzt.

Analog wird an dem zur Applizierung vorgesehenen stirnseitigen Ende 3 des Rohres 1, in dem der künstliche Knoten 2' gesetzt werden soll, über eine axiale Länge, die gleich oder größer der axialen Länge des zu setzenden Knotens 2' ist, der natürliche Innendurchmesser 6 vergrößert auf einen größeren Innendurchmesser 5 mittels z. B. einer Ausfräsung 7.

Die Ausfräsung 7 kann einen rechtwinkligen Querschnitt besitzen, also eine stirnseitige Schulter als Endanschlagsfläche 13, sowie einen zylindrischen, vergrößerten Innendurchmesser 5 mit exakt kreisförmigem Querschnitt, auch wenn der ursprüngliche natürliche Innendurchmesser 6 - ebenso wie der Außendurchmesser - des Rohres 1 in der Regel nicht exakt kreisrund war. Deshalb werden für diese Verfahren auch nur solche Rohre 1 verwendet, die - zumindest an der Applizierungsstelle - von der idealen Kreisform als Querschnittskontur nur geringfügig abweichen.

Der im Rohr 1 erzeugte vergrößerte, zylindrische Innendurchmesser 5 wird dabei um 0,4 mm bis 2 mm größer angefertigt als der erzeugte Außendurchmesser 9 des künstlich zu setzenden Knotens 2', so dass der verbleibende Ringspalt beim Einsetzten des Knotens 2' in die Ausfräsung 7, wie in Fig. 2c dargestellt, einen Ringspalt von 0,2 bis 1 mm radialer Dicke verbleibt, der durch Kleber 14 ausgefüllt wird, welcher gegebenenfalls auch mit einem Füller gemischt wird. Der Kleber bzw. das Gemisch aus Kleber und Füller sollte dabei in radialer Richtung möglichst elastisch sein, um unterschiedliche Dehnungen des Rohres 1 einerseits und des künstlich gesetzten Knotens 2' andererseits, vor allem in radialer Richtung, ausgleichen zu können.

Danach sollten - wie in Fig. 2c linke Seite ersichtlich - bei Aufsetzen des künstlich gesetzten Knotens 2' auf der Endanschlagfläche 13 die äußeren Stirnflächen 12, 12' von Knoten 2' und Rohr 1 in Längsrichtung 10 an der gleichen Stelle enden, so dass lediglich eine Verfeinerung der Oberflächenqualität dieser Stirnfläche 12 einschließlich der sichtbaren Stirnseite der Schottwand 11 durch Verschleifen notwendig ist. Ist eine Fluchtung der Stirnflächen 12, 12' noch nicht vollständig gegeben, wird auch dies durch Schleifen egalisiert.

In den Fig. 2b und 2c in der rechten Hälfte ist dagegen eine Variante dargestellt, bei der der Außendurchmesser des Ausgangsknotens 2b auf einen leicht konischen Außendurchmesser 9' verringert wird. Auch dabei wird die ursprüngliche Wandstärke 8 im Mittel um mindestens die Hälfte verringert. Dies ist in der Praxis wichtig, da sich die Wandbereiche bei Schwankungen des Feuchtigkeitsgehaltes durch Schrumpfung völlig anders verhalten als der Bereich der Schottwand 11, und diese Unterschiede wegen des in radialer Richtung inhomogenen Aufbaus der Wand eines Bambusrohres umso geringer werden, je mehr Außenbereiche der Wand entfernt werden.

In gleicher Weise, also insbesondere mit gleichem Konuswinkel, wird die Ausfräsung 7' des Innendurchmessers des Rohres 1 an der Applizierungsstelle konisch vorgenommen, wobei in diesem Fall nicht mehr unbedingt eine endseitige Schulter der entstehenden Ausfräsung 7' wie in Form einer Endanschlagfläche 13' vorhanden sein muss:

Denn die Breite der beim Einkleben des Knotens 2' in das Rohr 1 entstehenden Fuge, die mit dem Kleber 14 gefüllt wird, kann aufgrund des Konuswinkels beim Einkleben variiert werden entsprechend der Tiefe des axialen Einführens des Knotens 2' in das stirnseitige Ende 3 des Rohres 1.

Dies hat natürlich zur Folge, dass nach der Verklebung die Stirnflächen 12 und 12' des Rohres 1 und des künstlich gesetzten Knotens 2' nicht mehr miteinander fluchten, sondern durch Schleifen oder sogar Sägen egalisiert werden müssen.

Fig. 3 zeigt Varianten des künstlich zu setzenden Knotens 2', bei denen dieser nicht aus einem natürlich gewachsenen Knoten eines Bambusrohres hergestellt wird, sondern es sich um eine künstlich erzeugte Scheibe 15 bzw. 15' aus einem Fremdmaterial handelt. Dabei kann es sich um eine von der geometrischen Form plattenförmige Scheibe 15, also mit gleich bleibender Dicke auch bis zum äußeren Rand hin handeln, also ohne die Verbreiterung der Dicke der Schottwand am Übergang zu den Wandbereichen, die dann aus jedem gewünschten plattenförmigen Material und mithin aus Stein, Glas, Kunststoff, Metall, etc. hergestellt sein kann, durchaus schneiden oder ausstanzen aus einem entsprechenden plattenförmigen Ausgangsmaterial, also mit gleich bleibender Dicke.

Die Scheibe 15' dagegen weist zumindest auf der einen axialen Stirnseite die natürliche Außenkontur eines gewachsenen Bambusknotens auf, also die Verbreiterung der Dicke der Schottwand 11 nach außen hin und den Übergang in einen hülsenförmig verlaufenden Wandabschnitt.

Eine solche Form kann - für gegebenenfalls mehrere verschiedene, unterschiedlich große Außendurchmesser 9 - als Formteil hergestellt werden, indem diese Form entweder aus einem natürlich gewachsenen Material ausgefräst wird, beispielsweise aus einer Scheibe natürlich gewachsenen Holzes, wie in der linken Bildhälfte dargestellt, wobei dann die Faserrichtung des Holzes vorzugsweise in Längsrichtung 10, der Axialrichtung der Scheibe 15, verlaufen sollte, analog der Faserstruktur eines Bambusrohres an der Applizierungsstelle.

Eine einfachere und kostengünstigere Herstellung ist jedoch die Herstellung dieses Formkörpers durch Pressen in eine Form, z. B. durch Verpressen und Verkleben von Holzpartikeln.

Dadurch kann - analog den bekannten mitteldichten Faserplatten (MDF) als Holz-Halbzeug eine sehr feinporige, nicht mehr als Pressplatte zu erkennende, Oberflächenstruktur erreicht werden, indem wie bei den bekannten MDF-Platten zum einen die verpressten Holzpartikel sehr fein gemahlen sind und zum anderen in den sichtbaren Oberflächenbereichen nochmals eine geringere Partikelgröße besitzen als im inneren Bereich, so dass selbst ein anschließendes Verschleifen der sichtbaren Stirnfläche der Schottwand 11 eingespart werden kann.

Der Außenumfang 9 des künstlich zu setzenden Knotens 2' wird dabei - unabhängig von der Herstellungsart - nicht so glatt wie möglich erzeugt, sondern bewusst rau gelassen mit einer Oberflächenrauheit von mindestens einem, vorzugsweise mehreren Zehntel Millimetern bis hin zu 0,5mm, um die anschließende Verklebung dieser Fläche mit dem Innendurchmesser des Rohres 1 zu verbessern.

Figur 4 zeigt die einfachste Methode der Anbringung eines künstlichen Knotens 2', indem ein natürlicher Knoten 2, der aus demselben Bambusrohr 1 oder einem anderen Bambusrohr herausgetrennt wurde, im Wesentlichen plan auf die Stirnfläche des gewünschten Bambusrohr-Abschnittes 1 aufgesetzt und dort durch Verkleben, Verdübeln oder ähnliches fixiert wird.

In Figur 4 ist dieses Fixieren unterstützt durch eine absatzförmige Abdrehung 17 des Außenumfangbereiches des Bambusrohr-Abschnittes 1 von dessen freier Stirnfläche 12 her, und einer analog entgegengesetzten Innenausfräsung in der Wandstärke 8 des künstlichen Knotens 2'.

Dadurch passen künstlicher Knoten 2' und Bambusrohr-Abschnitt 1' in Querrichtung formschlüssig aufeinander, so dass aufzunehmende Querkräfte nicht nur durch den Kraftschluss einer vorhandenen Verklebung oder die Wirkung von Dübeln etc. aufgenommen werden müssen.

Allerdings ist eine solche formschlüssige Verbindung mittels eines Absatzes nicht notwendig, sondern auch das Aufsetzen planer Stirnflächen 12 von Knoten 2' und Bambusrohr-Abschnitt 1 aufeinander ist möglich.

Diese Methode hat zum einen den Vorteil, dass die Aufwölbung 18 im Außenumfang eines Bambusrohres an der Stelle eines natürlichen Knotens 2 wieder vorhanden ist, was einem natürlichen optischen Erscheinungsbild entgegenkommt.

Nachteilig ist die ringförmig außen umlaufende und je nach Größe mehr oder weniger gut sichtbare Ringnut 19 zwischen dem eigentlichen Rohrabschnitt 1 und dem aufgesetzten Knoten 2'.

Figur 5 zeigt eine andere einfache Methode des Setzens eines künstlichen Knotens 2c: Eine von ihrem Außenumfang entsprechend dimensionierte einfache Scheibe 15 aus überall gleich dickem Material wird an der gewünschten Stelle in den offenen Querschnitt am Ende eines Bambusrohr-Abschnittes 1 als künstliche zu setzender Knoten 2' eingebracht:

Dies kann gemäß der linken Bildhälfte in Figur 5 unmittelbar außerhalb eines ursprünglich vorhandenen, natürlichen Knotens 2a sein, dessen Schottwand zum Zwecke der rissfreien Trocknung vorher durchstoßen worden war, oder auch an einer von einem natürlichen Knoten 2a beliebig weit entfernten Stelle, wie in der rechten Bildhälfte der Figur 5 dargestellt. Die Verbindung erfolgt entweder mittels Klebe 14 zwischen dem entsprechend angepassten Außenumfangsfläche der Scheibe 15 und dem Innendurchmesser des Bambusrohr-Abschnittes 1, und/oder durch das Einschlagen eines Nagels oder Dübels 20 zur Verbindung von Scheibe 15 und Bambus-Rohrabschnitt 1, beispielsweise von radial außen durch den Bambus-Rohrabschnitt 1 oder auch schräg innen von der Scheibe 15 her.

Durch das Anordnen unmittelbar an einem ursprünglich vorhandenen Knoten 2a stimmt die Position des künstlich gesetzten Knotens 2' wenigstens annähernd mit der am Außenumfang des Rohres 1 ersichtlichen Aufwölbung 18 des natürlichen Knotens 2a überein und ist deshalb optisch insofern unauffällig.

Unnatürlich wirkt dabei bei einer überall gleich dicken Scheibe 15 lediglich der scharfkantige Übergang zwischen dem äußeren Rand der Scheibe 15 und dem Innenumfang des Bambus-Rohrabschnittes 1, was jedoch durch Scheiben 15 minimiert werden kann, die zum Außenumfang hin einen wenigstens zu einer Seite hin sich aufwölbenden, größere Dicke aufweisen, wie in der linken Hälfte der Figur 5 dargestellt. Der Vorteil dieser Methode ist der geringe Arbeitsaufwand, da hierbei lediglich die Anpassung des Außenumfanges der Scheibe 15 hinsichtlich Durchmesser und Rundheit bzw. Unrundheit notwendig ist, und selbst auf das Ausfräsen des Innendurchmessers des Rohrabschnittes 1 verzichtet werden kann.

### BEZUGSZEICHENLISTE

- 1: Bambusrohr-Abschnitt
- 2, 2': Knoten
- 3: Stirnseitiges Ende
- 4: Äußere Schicht
- 5: Größerer Innendurchmesser
- 6: Natürlicher Innendurchmesser
- 7, 7': Ausfräsung
- 8, 8': Wandstärke
- 9: Außendurchmesser verkleinert
- 10: Längsrichtung
- 11: Schottwand
- 12: Stirnfläche
- 13: Endanschlagfläche
- 14: Kleber
- 15: Scheibe
- 16: Länge
- 17: Abdrehung
- 18: Aufwölbung
- 19: Ringnut
- 20: Dübel

## Patentansprüche

1. Bambusrohr-Abschnitt (1) insbesondere mit gewachsenen Knoten (2a),
**dadurch gekennzeichnet, dass**
das Bambusrohr (1) wenigstens einen künstlich gesetzten Knoten (2') aufweist.

2. Bambusrohr nach Anspruch 1,
**dadurch gekennzeichnet, dass**
- der künstlich gesetzte Knoten (2') ein natürlich gewachsener Knoten (2b) ist, der an der gewünschten Axialposition am Bambusrohr (1) befestigt ist, und/oder insbesondere
- der künstlich gesetzte Knoten (2') im Bambusrohr-Abschnitt (1) nahe dessen, insbesondere an dessen, stirnseitigem Ende (3), und insbesondere im Inneren des Rohres (1), angeordnet ist, und/oder insbesondere
- der künstlich gesetzte Knoten (2') ein natürlich gewachsener, im Inneren des Ausgangsrohres angeordneter und befestigter, Knoten ist, und/oder insbesondere
- der künstlich gesetzte Knoten (2') ein natürlicher gewachsener Knoten (2b) ist, dessen radial äußere Schichten (4) entfernt wurden.

3. Bambusrohr nach einem der vorhergehenden Ansprüche,
**dadurch gekennzeichnet, dass**
- der künstlich gesetzte Knoten (2') in einen von der Stirnseite (3) her erzeugten, insbesondere ausgefrästen, größeren Innendurchmesser (5) als dem natürlichen Innendurchmesser (6) des Ausgangsrohres (1) eingesetzt und befestigt, insbesondere verklebt, ist, und/oder insbesondere
- die Schottwand (11) des künstlich gesetzten Knotens (2') unversehrt ist, und/oder insbesondere
- die Ausfräsung (7) im Bambusrohr für den künstlich gesetzten Knoten (2') zylindrisch ist, und/oder insbesondere
- die Ausfräsung (7') im Bambusrohr für den künstlich gesetzten Knoten konisch ist.

4. Bambusrohr nach einem der vorhergehenden Ansprüche,
**dadurch gekennzeichnet, dass**
- der künstlich gesetzte Knoten (2') aus dem gleichen Bambusrohr (1) stammt, in welches er anschließend an anderer Stelle eingesetzt wird, und/oder insbesondere
- die Wandstärke (8) des Rohres, aus welchem der Knoten (2b) zur Verwendung als künstlich gesetzter Knoten (2') entnommen wird, gleich dick oder dicker ist als die Wandstärke (8') des Ausgangsrohres (1) an der betreffenden Stelle, und/oder insbesondere
- als Ausgangsrohre (1) nur Rohre verwendet werden, deren Querschnitt von der Kreisform um weniger als 15%, insbesondere um weniger als 10%, insbesondere um weniger als 5% radial abweicht, und/oder insbesondere
- der künstlich gesetzte Knoten (2') vor dem Einsetzen in das Ausgangsrohr (1) im Wesentlichen den gleichen Feuchtigkeitsgehalt, insbesondere nicht mehr als 10 Gewichts-%, insbesondere nicht mehr als 5 Gewichts-%, insbesondere nicht mehr als 3 Gewichts-% abweichende Feuchtigkeit wie das Ausgangsrohr (1) zum Zeitpunkt der Verbindung besitzt.

5. Bambusrohr nach einem der vorhergehenden Ansprüche,
**dadurch gekennzeichnet, dass**
- der Außendurchmesser (9) des künstlich gesetzten Knotens (2') beim Einsetzen in die Ausnehmung des Ausgangsrohres kleiner, insbesondere um 0,1 mm bis 0,9 mm, insbesondere um 0,3 mm bis 0,6 mm kleiner, ist, und/oder insbesondere
- der künstlich gesetzte Knoten aus einem anderen Bambusrohr als dem Ausgangsrohr (1) stammt, insbesondere einem Bambusrohr mit größerem Außendurchmesser und in radialer Richtung die Materialabnahme vom künstlich gesetzten Knoten (2') größer ist als die restliche Wandstärke (8) im Ausgangsrohr im ausgefrästen Bereich, und/oder insbesondere
- die Materialabnahme von der Wandstärke des künstlich gesetzten Knotens (2') in radialer Richtung mehr als die Hälfte der Wandstärke (8) des ursprünglichen künstlich gesetzten Knotens (2') beträgt, und/oder insbesondere
- der künstlich gesetzte Knoten (2') auf seiner stirnseitigen Außenfläche (12) geschliffen und/oder poliert ist.

6. Bambusrohr nach einem der vorhergehenden Ansprüche,
**dadurch gekennzeichnet, dass**
- die Ausfräsung (7) im Ausgangsrohr eine axiale Endanschlagsfläche (13) aufweist, und/oder insbesondere
- ein auch nach dem Aushärten elastischer Kleber (14) zum Verkleben des künstlich gesetzten Knotens (2') in dem Ausgangsrohr (1) verwendet wird, und/oder insbesondere
- die Kleberschicht (14) eine Dicke von mindestens 0,2 mm, insbesondere mindestens 0,5 mm, insbesondere mindestens 1 mm aufweist, und/oder insbesondere
- die Ausfräsung (7) im Ausgangsrohr einen so geringen Durchmesser wie möglich aufweist um gerade noch an allen Stellen des Umfanges eine Abfräsung zu bewirken.

7. Bambusrohr nach einem der vorhergehenden Ansprüche,
**dadurch gekennzeichnet, dass**
- das Rohr zur Entnahme des künstlich gesetzten Knotens (2') so groß gewählt wird, dass die Außenwandbereiche des Knotens (2') weitestgehend entfernt werden müssen, um auf den Soll-Außendurchmesser zum Einsetzen in das Ausgangsrohr (1) zu gelangen, und/oder insbesondere
- als künstlich gesetzter Knoten (2') eine Scheibe (15) aus Holz, insbesondere aus gewachsenem Holz, insbesondere mit Faserrichtung quer zur Hauptebene der Schottwand oder aus gepressten und verklebten Holzpartikeln, verwendet wird, und/oder insbesondere
- als künstlich gesetzter Knoten (2') eine Scheibe (15) aus Metall, insbesondere Edelstahl oder Aluminium, aus Glas, aus Stein oder aus Kunststoff verwendet wird.

8. Verfahren zum Ausstatten eines Bambusrohr-Abschnittes (1) mit einem künstlich gesetzten Knoten (2'), insbesondere im Endbereich eines Bambusrohres (1),
wobei
- von der Stirnseite (3) des Rohres (1) her der Innendurchmesser (5) durch Auffräsen (7) oder Aufbohren vergrößert und auf eine runde Kontur vorgeformt wird, und
- ein Knoten künstlich gesetzt wird (2'),
- wobei die Außenumfangsbereiche (9) des künstlich zu setzenden Knotens entfernt werden, insbesondere um mehr als die Hälfte der Wandstärke (8), so dass eine runde Außenkontur mit geringerem Außendurchmesser (9) entsteht und
- der künstlich gesetzte Knoten in den ausgefrästen Innenumfang (5) des Ausgangsrohres (1) eingesteckt und befestigt, insbesondere verklebt, wird.

9. Verfahren nach Anspruch 8,
**dadurch gekennzeichnet, dass**
- aus einem Bambusrohr (1) ein natürlicher Knoten (2b) als Rohrstück herausgeschnitten wird zur Verwendung als künstlich gesetzter Knoten (2'), und/oder insbesondere
- durch das Auffräsen oder Aufbohren des Innendurchmessers (5) des Ausgangsrohres (1) mindestens 30%, besser ca. 50%, insbesondere mindestens 50% der Wandstärke (8') des Ausgangsrohres (1) entfernt wird, und/oder insbesondere
- der zur Verwendung als künstlich gesetzter Knoten (2') vorgesehene natürliche Knoten (2b) als Rohrstück von mindestens 3 cm Länge, insbesondere mindestens 5 cm Länge, insbesondere mindestens 8 cm Länge herausgeschnitten wird, und/oder insbesondere
- der zur Verwendung als künstlich gesetzter Knoten (2') vorgesehene natürlich gewachsene Knoten (2b) als Rohrstück zunächst getrocknet, insbesondere auf den gleichen Feuchtigkeitsgehalt wie das Ausgangsrohr, insbesondere abweichend um maximal 10 Gewichts-%, insbesondere maximal 8%, insbesondere maximal 3 Gewichts-%, Feuchtigkeitsabweichung heruntergetrocknet wird, und/oder insbesondere
- anschließend die Stirnfläche (12) von Ausgangsrohr (1) und darin befestigtem künstlich gesetztem Knoten (2') gemeinsam verschliffen wird, und insbesondere auch die Schottwand-Fläche (11) des künstlich gesetzten Knotens (2') geschliffen wird.

10. Verfahren nach einem der vorhergehenden Verfahrensansprüche,
**dadurch gekennzeichnet, dass**
- die Trocknung der als künstlich zu setzende Knoten vorgesehenen natürlichen Knoten (2b) langsam durchgeführt wird mit einer Trocknungszeit von mindestens 10 Tagen, insbesondere mindestens 2 Wochen, insbesondere mindestens 3 Wochen, und/oder insbesondere
- nach dem Trocknen und vor dem Entfernen der äußeren Umfangsbereiche der natürliche Ausgangsknoten (2b) auf die gewünschte axiale Länge, insbesondere 1 cm bis 3 cm, insbesondere 1 cm bis 2 cm, abgelängt wird, und/oder insbesondere
- das Entfernen der Außenumfangsbereiche des Ausgangsknotens (2b) mittels Drechseln geschieht und dabei das Messer gegen die Faser gerichtet eingesetzt wird, wodurch eine vergleichsweise raue Oberfläche erzielt wird, und/oder insbesondere
- das Einsetzen des künstlich zu setzenden Knotens (2') in das Ausgangsrohr (1) ohne Druck, insbesondere mit Spiel zwischen Außenumfang des künstlich gesetzte Knotens und Innenumfang in der Applizierungsstelle des Ausgangsrohres, erfolgt, und/oder insbesondere
- dem verwendeten Kleber (14) Farbzusätze, insbesondere auch ein Füllermaterial, zugesetzt wird entsprechend der Farbe der zu verklebenden Teile (1,2').

11. Verfahren zum Ausstatten eines Bambusrohr-Abschnittes (1) mit einem künstlich gesetzten Knoten (2'), insbesondere im Endbereich eines Bambusrohres (1),
wobei
- von der Stirnseite (3) des Rohres (1) her der künstlich zu setzende Knoten ins Innere des Bambusrohr-Abschnittes (1) eingeschoben wird bis zur gewünschten Position,
- der künstlich zu setzende Knoten (2') dort verankert wird durch Verkleben, Verdübeln und/oder Vernageln.

12. Verfahren nach Anspruch 11,
**dadurch gekennzeichnet, dass**
die als künstlich zu setzende Knoten (2') verwendete Scheibe oder ein Ausgangsknoten vor dem Einsetzen hinsichtlich des Außenumfanges an die Innenkontur des Rohrabschnittes (1) angepasst wird.

13. Verfahren nach Anspruch 11 oder 12,
**dadurch gekennzeichnet, dass**
nach dem Fixieren des künstlich zu setzenden Knotens (2') die Hohlkehle am Übergang zwischen künstlich zu setzendem Knoten (2') und der Innenumfangsfläche des Rohrabschnittes (1) mit einem formbaren, insbesondere dauerelastischen, Füllmaterial, insbesondere Holzkitt verrundend überdeckt wird.

14. Verfahren nach einem der vorhergehenden Ansprüche 11 bis 13,
**dadurch gekennzeichnet, dass**
die Verdübelung oder Vernagelung im Abdeckungsbereich des Füllmaterials, also der Hohlkehle, angeordnet wird.

15. Verfahren zum Ausstatten eines Bambusrohr-Abschnittes (1) mit künstlich gesetzten Knoten (2') jeweils nahe der Enden des Bambusrohr-Abschnittes (1),
wobei
- alle natürlich vorhandenen Knoten (2) des Bambusrohr-Abschnittes (1) wenigstens teilweise entfernt werden,
- der Bambusrohr-Abschnitt (1) auf die gewünschte Restfeuchte heruntergetrocknet wird,
- nach Ablängen des Bambusrohr-Abschnittes (1) auf die gewünschte Länge (16) im jeweiligen Endbereich des Bambusrohr-Abschnittes (1) künstliche Knoten (2') gesetzt werden, die den Innendurchmesser des Rohrabschnittes (1) verschließen.

16. Verfahren nach Anspruch 15,
**dadurch gekennzeichnet, dass**
wenigstens einer der künstlich zu setzenden Knoten (2') von den Stirnflächen weniger weit entfernt ist als der von der Stirnseite her jeweils erste natürlich vorhandene Knoten.

## Claims

1. A bamboo tube segment (1) in particular with a naturally grown node (2a),
**characterized in that**
the bamboo tube (1) has at least one artificially placed node (2')

2. A bamboo tube according to claim 1,
**characterized in that**
- the artificially placed node (2') is a naturally grown node (2b), that is affixed in a predetermined axial position to the bamboo tube (1), and/or in particular
- the artificially placed node (2') is placed in the bamboo tube segment (1), close to, in particular at its front face (3), and in particular in the interior of the tube (1), and/or in particular
- the artificially placed node (2') is a naturally grown node, located and affixed in the interior of the base tube, and/or in particular
- the artificially placed node (2') is a naturally grown node (2b), whose exterior radial layers (4) were removed.

3. A bamboo tube according to one of the preceding claims,
**characterized in that**
- the artificially grown node (2') is inserted and secured, in particular glued, into an interior diameter (5), larger than the natural interior diameter (6) of the base tube (1), which was created from the front face (3), in particular by milling, and/or in particular
- the bulkhead (11) of the artificially placed node (2') is intact, and/or in particular
- the milled recess (7) in the bamboo tube for the artificially placed node (2') is cylindrical, and/or in particular
- the milled recess (7') in the bamboo tube for the artificially placed node is conical

4. A bamboo tube according to one of the preceding claims,
**characterized in that**
- the artificially placed node (2') originates from the same bamboo tube (1), into which it is subsequently inserted in a different position, and/or in particular
- the wall thickness (8) of the tube, from which the node (2b) originates for utilization as an artificially placed node (2') is equally thick, or thicker than the wall thickness (8') of the base tube (1) at the respective position, and/or in particular
- only such tubes are utilized as base tubes (1), whose cross section deviates from a circular shape by less than 15%, in particular by less than 10%, in particular less by than 5% in the radial dimension, and/or in particular
- the artificially placed node (2') has prior to insertion into the base tube (1) essentially the same humidity content, in particular does not exceed a 10% humidity differential by weight, in particular does not exceed 5% humidity differential by weight, in particular does not exceed 3% humidity differential by weight relative to the base tube (1) at the time of insertion.

5. A bamboo tube according to one of the preceding claims,
**characterized in that**
- the exterior diameter (9) of the artificially placed node (2') is smaller upon insertion into the recess of the base tube, in particular smaller by 0.1 mm to 0.9 mm, in particular smaller by 0.3 mm to 0.6 mm, and/or in particular
- the artificially placed node originates from a bamboo tube other than the base tube (1), in particular from a bamboo tube of larger exterior diameter, and wherein the material removal from the artificially placed node (2') in radial direction is greater than the remaining wall thickness (8) at the milled section of the base tube, and/or in particular
- the material removal from the wall thickness of the artificially placed node (2') in radial direction is more than half of the wall thickness (8) of the initially placed node (2'), and/or in particular
- the artificially placed node (2') has the exterior of its front face (12) ground and/or polished.

6. A bamboo tube according to one of the preceding claims,
**characterized in that**
- the milled recess (7) in the base tube has an axial stop (13), and/or in particular
- an adhesive (14), that remains elastic after setting, is utilized for gluing the artificial node (2') into the base tube (1), and/or in particular
- the adhesive layer (14) has a thickness at least 0.2 mm, in particular at least 0.5 mm, in particular at least 1.0 mm, and/or in particular
- the milled recess (7) in the receiving tube has the least possible diameter, that still allows for a milling over the full circumference.

7. A bamboo tube according to one of the preceding claims,
**characterized in that**
- the tube from which the artificially placed node (2') is taken, is selected in a size, so that the outer wall layers of the node (2') require extensive removal in order to achieve the target outer diameter required for the insertion into the base tube (1), and/or in particular
- a disc (15) made from wood, in particular of naturally grown wood, in particular with its grain running perpendicular to the principal plane of the bulkhead, or made from compressed and glued wood particles, is used as an artificially placed node (2'), and/or in particular
- a disc (15') made from metal, in particular stainless steel or aluminum, glass; stone, or plastic is used as an artificially placed node (2').

8. A process for outfitting a bamboo tube segment (1) with an artificially placed node (2'), in particular in the end section of a bamboo tube (1),
wherein
- the interior diameter (5) is increased through milling (7) or drilling from the front face (3) of the tube (1), and shaped into a circular contour, and
- one node is artificially placed (2'),
- wherein the outer circumferential layers (9) of the node to be artificially placed are removed, in particular by more than half the wall thickness (8), so that a round outer contour with a reduced outer diameter (9) is created, and
- the artificially placed node is inserted into the milled recess (5) of the base tube (1), where it is secured, in particular glued.

9. A process according to claim 8,
**characterized in that**
- a natural node (2b) is excised as a tube segment from a bamboo tube (1) for use as an artificially placed node (2'), and/or in particular
- through milling or drilling of the interior diameter (5) of the base tube (1) at least 30%, better approximately 50%, in particular at least 50% of the wall thickness (8') of the base tube (1) are removed, and/or in particular
- the natural node (2b) that is to be utilized as an artificially placed node (2') is excised as a tube segment measuring at least 3 cm in length, in particular at least 5 cm in length, in particular at least 8 cm in length, and/or in particular
- the naturally grown node (2b) that is to be utilized as an artificially placed node (2') is initially dried as a tube segment, in particular to the same humidity content as the base tube, in particular deviating in humidity by no more than 10% by weight, in particular by no more than 8%, in particular by no more than 3% by weight, and/or in particular
- subsequently the front face (12) of the base tube (1) and the node (2') artificially placed and fixated therein are ground over together, and in particular also the bulkhead surface (11) of the artificially placed node is ground.

10. A process according to one of the preceding process claims,
**characterized in that**
- the drying process of the natural nodes (2b), that are to be placed as artificial nodes, is undertaken at a slow pace over a drying period of at least 10 days, in particular of at least 2 weeks, in particular of at least 3 weeks, and/or in particular
- after drying and removal of the exterior circumferential layers the natural base node (2b) is trimmed to the designated axial length, in particular 1 cm to 3 cm, in particular 1 cm to 2 cm, and/or in particular
- the removal of the exterior circumferential layers of the base node (2b) is accomplished by turning, with the blade set against the grain in order to achieve a relatively coarse surface, and/or in particular
- the insertion of the artificially placed node (2') into the base tube (1) is effectuated without applying pressure, in particular with clearance between the exterior circumference of the artificially placed node and the inner circumference of the base tube at the location of the application, and/or in particular
- color pigments, in particular also a filler material, corresponding to the color of the parts to be glued (1,2') are added to the adhesive (14) being utilized.

11. A process for fitting a bamboo tube segment (1) with an artificially placed node (2'), in particular in the end section of a bamboo tube (1),
wherein
- the artificially placed node is inserted from the front face (3) of the tube (1) into the interior of the bamboo tube section (1) until the designated position is reached,
- the artificially placed node (2') is anchored in that position through gluing, doweling and/or nailing.

12. A process according to claim 11,
whereby
- the disc or an implant node to be utilized as an artificially placed node (2') are adapted, with respect to their exterior circumference, to the interior contour of the tube segment (1).

13. A process according to claim 11 or 12,
**characterized in that**
- after securing the artificially placed node (2'), the fillet at the transition between the artificially placed node (2') and the interior circumferential surface of the tube segment (1) is smoothed with a rounded contour and covered with a formable, in particular permanently elastic filler, in particular wood putty.

14. A process according to one of the preceding claims 11 through 13,
**characterized in that**
- the doweling or nailing is disposed within in the area covered by the filler, thus in the fillet.

15. A process for outfitting a bamboo tube segment (1) with artificially placed nodes (2') near the respective ends of the bamboo tube segment (1),
wherein
- all naturally occurring nodes (2) of the bamboo tube segment (1) are at least partially removed,
- the bamboo tube segment (1) is dried to the designated residual humidity,
- after trimming the bamboo tube segment (1) to the desired length (16), artificially placed nodes (2') are applied to the respective end section of the bamboo tube segment (1), thereby closing the interior diameter of the tube segment (1).

16. A process according to claim 15,
**characterized in that**
at least one of the artificially placed nodes (2') is less distant from the front faces, than the first one of the respective naturally occurring nodes from the front face.

## Revendications

1. Tronçon de canne de bambou (1) en particulier avec des noeuds développés (2a) **caractérisé en ce que** la canne de bambou (1) comprend au moins un noeud placé artificiellement (2').

2. Canne de bambou selon la revendication 1,
**caractérisée en ce que**
- le noeud placé artificiellement (2') est un noeud poussé naturellement (2b) qui est fixé sur la canne de bambou (1) à la position axiale souhaitée, et/ou en particulier
- le noeud placé artificiellement (2') est disposé dans le tronçon de canne de bambou (1) à proximité en particulier à l'extrémité frontale (3) de ce dernier et en particulier à l'intérieur de la canne (1), et/ou en particulier
- le noeud placé artificiellement (2') est un noeud poussé naturellement fixé et disposé à l'intérieur de la canne de sortie, et/ou en particulier,
- le noeud placé artificiellement (2') est un noeud poussé naturellement (2b) dont les couches externes radiales (4) ont été éliminées.

3. Canne de bambou selon l'une des revendications précédentes, **caractérisée en ce que**
- le noeud placé artificiellement (2') est fixé et introduit en particulier collé dans un diamètre interne (5), réalisé depuis la face frontale (3), en particulier alésé, plus grand que le diamètre naturel interne (6) de la canne de départ (1), et/ou en particulier
- la paroi protectrice (11) du noeud placé artificiellement (2') est intact et/ou en particulier
- l'alésage (7) est cylindrique dans la canne de bambou pour le noeud placé artificiellement (2'), et/ou en particulier
- l'alésage (7') est conique dans la canne de bambou pour le noeud placé artificiellement.

4. Canne de bambou selon l'une des revendications précédentes, **caractérisée en ce que**
- le noeud placé artificiellement (2') provient de la même canne de bambou (1) dans laquelle il est ensuite placé à un autre endroit et/ou en particulier
- l'épaisseur de paroi (8) de la canne de laquelle le noeud (2b) est prélevé pour être utilisé comme noeud placé artificiellement (2') est d'épaisseur supérieure ou égale à l'épaisseur de paroi (8') de la canne de départ (1) à l'endroit considéré, et/ou en particulier,
- en tant que canne de départ (1), il ne peut être utilisé que des cannes dont la section transversale ne diverge radialement que de moins de 15 % en particulier de moins de 10 %, en particulier de moins de 5 % de la forme circulaire, et/ou en particulier
- le noeud placé artificiellement (2') possède avant l'insertion dans la canne de départ (1) essentiellement la même teneur en humidité en particulier une humidité ne divergeant de pas plus de 10 % en poids, en particulier pas plus de 5 % en poids, en particulier pas plus de 3 % en poids de la canne de départ (1) au moment de la liaison.

5. Canne de bambou selon l'une des revendications précédentes, **caractérisée en ce que**
- le diamètre externe (9) du le noeud placé artificiellement (2') lors de l'insertion dans la cavité de la canne de départ plus petit en particulier de 0,1 mm a 0,9 mm, en particulier de 0,3 mm à 0,6 mm et/ou en particulier
- le noeud placé artificiellement se compose d'une autre canne de bambou que la canne de départ (1), en particulier une canne de bambou de diamètre externe plus grande et dans le sens radial, la diminution de matériau du noeud placé artificiellement (2') est plus importante que l'épaisseur de paroi restante (8) dans la canne de départ dans la zone alésée, et/ou en particulier,
- la diminution de matériau de l'épaisseur de paroi du noeud placé artificiellement (2') représente dans la direction radiale plus de la moitié de l'épaisseur de paroi (8) du noeud placé artificiellement (2') d'origine, et/ou en particulier
- le noeud placé artificiellement (2') est meulé et/ou poli sur sa surface externe frontale (12).

6. Canne de bambou selon l'une des revendications précédentes, **caractérisée en ce que**
- l'alésage (7) présente dans la canne d'origine une surface axiale de butée d'extrémité (13), et/ou en particulier
- une colle élastique (14) également après le durcissement est utilisée pour coller le noeud placé artificiellement (2') dans la canne de départ (1), et/ou en particulier
- la couche de colle (14) présente une épaisseur d'au moins 0,2 mm, en particulier 0,5 mm, en particulier au moins 1 mm et/ou en particulier
- l'alésage (7) présente dans la canne de départ un diamètre aussi petit que possible pour provoquer un alésage juste encore à tous les endroits de la périphérie.

7. Canne de bambou selon l'une des revendications précédentes, **caractérisée en ce que**
- la canne pour le prélèvement du noeud placé artificiellement (2') est sélectionnée de taille suffisante pour que les zones de paroi externe du noeud (2') puissent être largement retirées pour parvenir au diamètre externe de consigne pour l'insertion dans la canne de départ (1), et/ou en particulier
- en tant que noeud placé artificiellement (2'), il est utilisé un disque (15) en bois, en particulier en bois mature, en particulier avec la direction des fibres transversalement au plan principal de la paroi de protection ou en particules de bois pressées ou collées, et/ou en particulier
- en tant que noeud placé artificiellement (2'), il est utilisé un disque (15) en métal, en particulier l'acier noble ou l'aluminium en verre, en pierre ou en matière plastique.

8. Procédé pour munir un tronçon de canne de bambou (1) d'un noeud placé artificiellement (2'), en particulier dans la zone d'extrémité d'une canne de bambou (1),
- depuis la face avant (3) de la canne (1), le diamètre interne (5) étant agrandi par alésage (7) ou perçage et étant préformé à un contour rond et
- un noeud étant placé artificiellement (2'),
- les zones périphériques externes (9) du noeud à placer artificiellement devant être éliminée, en particulier de plus de la moitié de l'épaisseur de paroi (8) de sorte qu'il en résulte un contenu externe rond avec un faible diamètre externe (9) et
- le noeud placé artificiellement étant inséré et fixé, en particulier collé dans la périphérie interne alésée (5) de la canne d'origine (1).

9. Procédé selon la revendication 8,
**caractérisé en ce qu'**
- il est découpé à partir d'une canne de bambou (1) un noeud naturel (2b) en tant que morceau de canne pour une utilisation en tant que noeud placé artificiellement (2'), et/ou en particulier
- par l'alésage ou le perçage du diamètre interne (5) de la canne de départ (1) au moins 30 %, mieux environ 50 %, en particulier au moins 50 % de l'épaisseur de paroi (8') de la canne de départ (1) sont retirés, et/ou en particulier
- le noeud naturel (2b) prévu pour être utilisé en tant que noeud placé artificiellement (2') est découpé en tant que morceau de canne d'au moins 3 cm de long, en particulier d'au moins 5 cm de long, en particulier d'au moins 8 cm de long, et/ou en particulier
- le noeud naturel (2b) prévu pour être utilisé en tant que noeud placé artificiellement (2') en tant que morceau de canne étant tout d'abord séché, en particulier à la même teneur d'humidité que la canne d'origine, en particulier séché à une divergence d'humidité de maximum 10 % en poids, en particulier de maximum 8 % en poids, en particulier de maximum 3 pour cent en poids, et/ou en particulier
- ensuite la surface frontale (12) de la canne d'origine (1) et du noeud placé artificiellement (2') fixé à l'intérieur étant polie en commun et en particulier la surface de paroi de protection (11) du noeud placé artificiellement (2') étant également polie.

10. Procédé selon l'une des revendications précédentes, **caractérisé en ce que**
- le séchage des noeuds (2b) naturels prévus comme noeuds à placer artificiellement est effectué lentement avec un temps de séchage d'au moins 10 jours, en particulier au moins de semaines, en particulier au moins 3 semaines, et/ou en particulier,
- après le séchage et avant l'élimination des zones périphériques externes, le noeud naturel d'origine (2b) est raccourci à la longueur axiale souhaitée en particulier 1 cm à 3 cm, en particulier 1cm à 2 cm, et/ou en particulier
- l'élimination des zones périphériques externes du noeud de départ (2b) s'effectuant par usinage au tour et la lame étant placée en direction des fibres ce qui donne une surface comparativement rugueuse, et/ou en particulier,
- l'insertion du noeud à placer artificiellement (2') dans la canne de départ (1) s'effectue sans pression, en particulier avec du jeu entre la périphérie externe du noeud placé artificiellement et la périphérie interne à l'endroit d'application de la canne d'origine, et/ou en particulier
- des additifs de couleur sont ajoutés à la colle utilisée (14), en particulier également une matière de charge en fonction de la couleur des parties à coller (1, 2').

11. Procédé pour munir un tronçon de canne de bambou (1) d'un noeud placé artificiellement (2'), en particulier dans la zone d'extrémité d'une canne de bambou (1),
- depuis la face avant (3) de la canne (1), le noeud à placer artificiellement étant inséré à l'intérieur du tronçon de canne de bambou (1) jusqu'à la position souhaitée,
- le noeud à placer artificiellement (2') y est ancré par collage, enclouage et/ou engoujonnage.

12. Procédé selon la revendication 1, **caractérisé en ce que** le disque utilisé en tant que noeud à placer artificiellement (2') ou un noeud de départ est adapté avant l'insertion par rapport à la périphérie externe au contour interne du tronçon de canne (1).

13. Procédé selon la revendication 11 ou 12, **caractérisé en ce qu'**après la fixation du noeud à placer artificiellement (2'), la gorge creuse est recouverte en arrondi au niveau de la transition entre le noeud à placer artificiellement (2') et la surface interne périphérique du tronçon de canne (1) par un matériau de remplissage déformable, en particulier permanente élastique, en particulier une pâte à bois.

14. Procédé selon l'une des revendications précédentes 11 à 13, **caractérisé en ce que** l'engoujonnage ou le clouage est disposé dans la zone de recouvrement, donc la gorge creuse.

15. Procédé pour munir un tronçon de canne de bambou (1) d'un noeud placé artificiellement (2'), en particulier dans la zone d'extrémité d'une canne de bambou (1),
- tous les noeuds naturellement existants (2) du tronçon de canne de bambou (1) sont éliminés au moins partiellement,
- le tronçon de canne de bambou (1) est asséché à l'humidité résiduelle souhaitée,
- après raccourcissement du tronçon de canne de bambou (1) à la longueur souhaitée (16) dans la zone d'extrémité respective du tronçon de canne de bambou (1), des noeuds artificiels (2') étant placés qui ferment le diamètre interne du tronçon de canne (1).

16. Procédé selon la revendication 15, **caractérisé en ce qu'**au moins un des noeuds à placer artificiellement (2') est moins éloigné des surfaces frontales que le premier noeud existant naturellement respectivement depuis la face frontale.
